# EUROPÄISCHE PATENTANMELDUNG

(11) **EP 1 338 350 A2**
(43) Veröffentlichungstag der Anmeldung: **27.08.2003**
(21) Anmeldenummer: 03002257.8
(22) Anmeldetag: 01.02.2003
(51) Int. Cl.: B21B 13/12, B21B 1/18

(54) **Walzenstrasse für das Walzen von Draht und Feineisen**

(30) Priorität: 20.02.2002 DE 10207176
(71) Anmelder: SMS Meer GmbH, 41069 Mönchengladbach (DE)
(72) Erfinder: Lemke, Jürgen, Dr., 19294 Malliss (DE); Müller, Hubert, 41515 Grevenbroich (DE)
(74) Vertreter: Valentin, Ekkehard

(57) **Zusammenfassung**

Eine Walzenstraße für das Walzen von Draht und Feineisen mit, in der Vor- und Zwischenstraße, aufeinander folgend angeordneten Horizontal- und Vertikalgerüsten, mit Walzgerüsten, die ein angetriebenes Horizontal-Walzenpaar (H1; H2) und ein, diesem in Walzrichtung (WR) vor- oder nachgeordnetes Vertikal-Walzenpaar (V1; V2) aufweisen, und bei dem die vertikalen Achsebenen (VEH; VEV) der beiden Walzenpaare (H1; H2 und V1; V2) in Walzrichtung (WR) mit Abstand gegeneinander versetzt-, einstell- und festlegbar sind.

## Beschreibung

Die Erfindung betrifft eine Walzenstraße zum Walzen von Draht und Feineisen mit einer Vor- und Zwischenstraße, in der der Walzgutstrang eine Mehrzahl von Walzgerüsten durchläuft, von denen, aufeinander folgend, abwechselnd das eine ein Horizontalwalzenpaar und das folgende ein Vertikalwalzenpaar aufweist.

In den Vor- und Zwischenstraßen wird das in Strang- oder Knüppelform heran geführte Walzgut in einer mehr oder weniger großen Anzahl der mit Abstand voneinander angeordneten Walzgerüste in deren Horizontal- bzw. Vertikalwalzenpaaren mit verhältnismäßig großen Querschnittsabnahmen pro Gerüst auf einen Querschnitt gewalzt, dessen Abmaße um ein geringes Maß über dem des zu walzenden Fertigquerschnitts liegen.

Der Walzgutstrang mit dem so gewalzten Querschnitt wird anschließend in die Walzgerüstreihe einer Fertig- bzw. Maßwalzstraße eingebracht, deren Kaliber den Querschnitt des Walzgutstranges mit verhältnismäßig kleinen Abnahmeschritten und Korrekturen (Sizing) auf die Fertigabmessung bringen.

Die in der Vor- bzw. Zwischenstraße angeordneten Walzgerüste benötigen jeweils einen eigenen Antrieb, und zwischen den einzelnen Gerüsten sind für den durchlaufenden Walzgutstrang durchweg Führungsvorrichtungen oder stützende Rollgangsabschnitte notwendig. Diese Straßen bringen neben dem großen Bauaufwand einen erheblichen Platzbedarf mit sich und erfordern beim Betrieb einen entsprechend großen Bedienungs- und Wartungsaufwand.

Der Erfindung liegt die Aufgabe zugrunde, sowohl die Zahl der in dieser Vor- bzw. Zwischenstraße erforderlichen Walzgerüste und den damit verbundenen Platzbedarf, als auch den übrigen Aufwand erheblich zu verringern.

Ausgehend von aus EP 0 768 124 A2 und 0 549 896 A1 bekannten Vorschlägen für die Formung insbesondere des Rundquerschnittumfangs von aus der Zwischenstraße austretenden Walzgutsträngen in die Walzgerüste der anschließenden Fertigstraße ein oder zwei der ersten Gerüste dieser Fertigstraße mit je einem Horizontalwalzen- und einem dicht hinter diesem angeordneten Vertikalwalzenpaar auszustatten, wobei die Walzenpaare in Walzrichtung gegeneinander abstandsverstellbar ausgebildet wurden, um durch Veränderung des Abstandes der Drehneigung des Walzgutstranges zwischen den Walzenpaaren entgegen zu wirken, schlägt die Erfindung vor, anstelle der jeweils ein Horizontal- bzw. ein Vertikalwalzenpaar aufweisenden Walzgerüste in der Vor- bzw. Zwischenstraße je ein Horizontalwalzenpaar und ein Vertikalwalzenpaar in einem gemeinsamen Walzgerüst anzuordnen, wobei die Walzenpaare mit ihren vertikalen Achsebenen in Walzrichtung verschieb- und festlegbar angeordnet sind und das Horizontalwalzenpaar mit einem Walzenantrieb verbunden ist.

Für die erfindungsgemäß so ausgestattete Zwischenstraße wird praktisch nur die halbe Anzahl der für die bisherige Ausbildung erforderlichen Walzgerüste benötigt; dasselbe gilt auch für die Zahl der Antriebsaggregate. Außer dem entsprechend verringerten Platzbedarf der erfindungsgemäßen Anordnung werden auch weniger Führungseinrichtungen zwischen den Walzgerüsten benötigt.

Weiterbildungen der Erfindung sind in Unteransprüchen niedergelegt.

Die Erfindung wird nachstehend anhand der in der Zeichnung dargestellten Ausführungsbeispiele näher erläutert.

In der Zeichnung zeigen:
- Figur 1: die Anordnung der Horizontal- und Vertikalwalzen von der Seite gesehen in schematischer Darstellung und
- Figur 2: die Teilansicht der Anordnung nach Figur 1 in vergrößertem Maßstab, ebenfalls in schematischer Darstellung.

In einem nicht darstellten Horizontal-Vertikal-Doppelgerüst sind nach Figur 1 die Horizontalwalzen H1 und H2 mit Achsen AH1 bzw. AH2 gelagert. In Walzrichtung WR, hinter diesem Horizontalwalzenpaar, lagern die Vertikalwalzen V1, V2, von denen nur die Vertikalwalze V1 dargestellt ist, in Lagern AV1 bzw. (nicht dargestellt) AV2. Die vertikale Achsebene VEH der Achsen AH1 und AH2 der Horizontalwalzen H1 und H2 und der vertikalen Achsebene VEV der Achsen AV1 und AV2 der Vertikalwalzen V1 und V2 sind in Walzrichtung um ein Maß gegeneinander versetzt, das auf nicht dargestellter Weise einstell- und festlegbar ist.

Wie aus Figur 2 zu ersehen, wird hier der mit einem Rundprofil VP in das Kaliber der Horizontalwalzen H1, H2 eintretende Walzdraht in diesem zu einem liegendem Zwischenoval ZO geformt und unmittelbar daran anschließend im Kaliber der Vertikalwalzen V1, V2 zu einem Fertigrundprofil FR geformt.

Wie aus Fig. 1 ersichtlich, werden bei der dargestellten Einstellung des Versatzes der vertikalen Achsebenen VEV der Vertikalwalzen V1, V2 und VEH der Horizontalwalzen H1, H2 die Vertikalwalzen V1, V2 so nahe an das Kaliber des von den Horizontalwalzen H1, H2 gebildeten Walzspalts herangebracht, daß ihr Kaliber den Bereich der, aus dem Kaliber der Horizontalwalzen H1, H 2 austretenden (gedrückten) Länge des Walzdrahts WD erfaßt.

### Bezugszeichenverzeichnis

- H1: Horizontalwalze
- H2: Horizontalwalze
- V1: Vertikalwalze
- V2: Vertikalwalze
- AH1: Achse der Horizontalwalze H1
- AH2: Achse der Horizontalwalze H2
- AV1: Achse der Vertikalwalze V1
- AV2: Achse der Vertikalwalze V2
- WR: Walzrichtung
- VEH: Vertikalebene der Achsen AH1, AH2
- VEHV: Vertikalebene der Achsen AV1, AV2
- VP: Vorprofil
- ZO: Zwischenoval
- FR: Fertigrund
- WD: Walzdraht

## Patentansprüche

1. Walzenstraße zum Walzen von Draht und Feineisen mit einer Vor- und Zwischenstraße, in der der Walzstrang eine Mehrzahl von Walzgerüsten durchläuft, von denen aufeinander folgend abwechselnd das eine ein Horizontalwalzenpaar und das folgende Vertikalwalzenpaar aufweist,
**dadurch gekennzeichnet,**
**daß** anstelle von zwei aufeinander folgenden, jeweils ein Horizontal- bzw. Vertikalwalzenpaar aufweisenden Walzgerüsten je ein Horizontalwalzenpaar und ein Vertikalwalzenpaar (H1, H2; V1; V2) in einem gemeinsamen Walzgerüst angeordnet und mit ihren vertikalen Achsebenen (VEH; VEV) in Walzrichtung (WR) verschieb- und festlegbar angeordnet sind und das Horizontalwalzenpaar (H1, H2) mit den Walzenantrieb verbunden ist.

2. Walzenstraße nach Anspruch 1,
**dadurch gekennzeichnet,**
**daß** das Vertikalwalzenpaar (V1, V2) mit einem zu- und abschaltbaren Hilfsantrieb verbindbar ist.

3. Arbeitsverfahren zum Betreiben einer Walzenstraße nach Anspruch 1,
**dadurch gekennzeichnet,**
**daß** der Abstand der vertikalen Achsebene (VEV) des Vertikalwalzenpaares (V1, V2) von der vertikalen Achsebene (VEH) des Horizontalwalzenpaares (H1, H2) so bemessen ist, daß das Kaliber des Vertikalwalzenpaares (V1, V2) einen Bereich der, aus dem Kaliber des Horizontalwalzenpaares (H1, H2) austretenden gedrückten Länge des Walzdrahtstranges erfaßt.
